# EUROPÄISCHE PATENTSCHRIFT

(11) **EP 0 155 256 B1**
(45) Veröffentlichungstag und Bekanntmachung des Hinweises auf die Patenterteilung: **22.03.1989**
(21) Anmeldenummer: 85890020.2
(22) Anmeldetag: 29.01.1985
(51) Int. Cl.: B61D 27/00, F24F 3/044

(54) **Eisenbahnwaggon mit Heiz- bzw. Klimaanlage**
Railway carriage with a heating and air conditioning device
Voiture de chemin de fer avec dispositif de chauffage et de climatisation

(30) Priorität: 15.03.1984 AT 881/84; 23.07.1984 AT 2380/84
(43) Veröffentlichungstag der Anmeldung: 18.09.1985
(73) Patentinhaber: ALEX. FRIEDMANN KOMMANDITGESELLSCHAFT, A-1200 Wien (AT)
(72) Erfinder: Paradeiser, Josef, A-2103 Langenzersdorf (AT); Juhasz, Heribert, Dipl.-Ing., A-1210 Wien (AT)
(74) Vertreter: Fuchs, Franz-Josef, Dr.-Ing.

(56) Entgegenhaltungen:
- AT-B- 314 595
- AT-B- 355 618
- DE-A- 2 055 614

## Beschreibung

Die Erfindung betrifft einen Eisenbahnwaggon mit Heiz- bzw. Klimaanlage, wobei unterhalb des unteren Randes der in der Waggonaussenwand angeordneten Fenster der Abteile ein Luftführungskanal verläuft, von dem ausgehend Zuleitungskanäle bis zu Ausströmöffnungen in der Höhe der unteren Fensterränder einerseits und oberhalb der oberen Fensterränder andererseits verlaufen, welche Zuleitungskanäle zur Waggoninnenseite hin von einer auch zur Abdeckung von Fensterrändern dienenden zumindest einen Teil des senkrechten Bereichs der Innenseite der Waggonaussenwand oberhalb des Luftführungskanals überdeckenden Zwischenwand begrenzt sind.

Eine derartige Anordnung ist beispielsweise aus der AT-B 355618 bekannt, und ermöglicht zufolge der Ausströmung der erwärmten bzw. klimatisierten Luft am unteren Fensterrand einerseits und oberhalb des oberen Fensterrandes andererseits eine sehr gleichmässige und zugfreie Beheizung bzw. Klimatisierung des Waggonabteils. Nachteilig ist dabei allenfalls, dass die Montage der die Zuleitungskanäle zur Waggoninnenseite hin begrenzenden Zwischenwand relativ aufwendig ist, da für eine ausreichende Abdichtung gegen die Innenseite der Waggonaussenwand bzw. gegen die Fensterränder sowie auch für die Einhaltung des erforderlichen Abstandes zu dieser Innenseite zur Sicherstellung der notwendigen Querschnitte für die Luftführung gesorgt werden muss.

Aufgabe der vorliegenden Erfindung ist es, unter Beibehaltung der genannten Vorteile der bekannten Anordnung hinsichtlich der Verteilung der einströmenden Luft in das Abteil eine Verbesserung der genannten bekannten Anordnung dahingehend zu erreichen, dass insbesonders die Montage der gesamten Anordnung vereinfacht und mit einfachen Mitteln eine geräuscharme, optisch ansprechende, geschlossene Konstruktion insbesonders im Hinblick auf die Luftführungskanäle erreicht wird.

Dies wird gemäss der Erfindung dadurch erreicht, dass die Zwischenwand als abteilseitige Begrenzung eines hohlen Rahmens ausgebildet ist, der die Zuleitungskanäle enthält und mit Überleitungsöffnungen des Luftführungskanals in Verbindung steht. Die Zuleitungskanäle zu den Ausströmöffnungen sind also unabhängig von der Innenseite der Waggonaussenwand in dem hohlen Rahmen ausgebildet, womit dieser bei der Montage des Eisenbahnwaggons nur mehr auf sehr einfache Weise an dieser Innenseite befestigt werden muss; dabei sind keinerlei Anforderungen hinsichtlich der Abdichtung bzw. der Einhaltung eines genauen Abstandes mehr zu erfüllen, was - bei gleichzeitiger Sicherstellung der optimalen Funktion - die Montagearbeit sehr vereinfacht.

Gemäss einer Ausgestaltung der Erfindung sind im Inneren des hohlen Rahmens Luftführungseinrichtungen zur strömungsmässigen Separierung der Zuleitungskanäle angeordnet. Diese Luftführungseinrichtungen können also bereits vor der Montage des hohlen Rahmens im Eisenbahnwaggon in diesem Rahmen beispielsweise bereits im Zuge von dessen Herstellung vorgesehen werden, was die Montagearbeiten im Eisenbahnwaggon nicht weiter belastet.

Gemäss einer vorteilhaften Ausgestaltung kann in diesem Zusammenhang auch vorgesehen sein, dass die Luftführungseinrichtungen verstellbare, z.B. von der Regelung der Heiz- bzw. Klimaanlage beeinflussbare, Steuereinrichtungen, insbesondere Klappen aufweisen, die die freien Durchströmungsquerschnitte der Zuleitungskanäle im hohlen Rahmen kontrollieren. Diese Klappen können beispielsweise so ausgebildet sein, dass sie nach der Montage des Rahmens im Eisenbahnwaggon einmal im Hinblick auf optimale Ausströmbedingungen aus den verschiedenen Ausströmöffnungen eingestellt werden und im Betrieb der Heiz- bzw. Klimaanlage nicht mehr verstellt werden. Vorteilhaft wäre auch, eine Verstellung dieser Steuereinrichtungen durch die Regelung der Heiz- bzw. Klimaanlage vorzusehen. So könnten beispielsweise die am unteren Fensterrand angeordneten Ausströmöffnungen, die hauptsächlich im Heizbetrieb ein Beschlagen der Fenster verhindern sollen, durch Abschliessen der zugehörigen Zuleitungskanäle im Kühlbetrieb geschlossen werden.

Besonders vorteilhaft ist es, wenn der hohle Rahmen einteilig ausgeführt und an der Innenseite der Waggonaussenwand anbringbar ist, da damit die Montagearbeit lediglich auf Einrichten und Befestigen eines einzigen Bauteils an der Innenseite der Waggonaussenwand beschränkt ist.

Der Rahmen kann gemäss einer Ausgestaltung der Erfindung als Kunststoffspritzteil ausgeführt sein, was einerseits eine kostengünstige Herstellung ermöglicht und andererseits auch Vorteile im Zusammenhang mit der Wärmeisolierung und Schalldämmung bringt.

Zur weiteren Vereinfachung der Montage des Eisenbahnwaggons ist vorgesehen, dass der hohle Rahmen mittels einer Dichtung gegenüber der Waggonaussenwand abgedichtet ist, die auch zur Halterung und Abdichtung des Fensters dient. Dabei muss lediglich der das vormontierte Fenster enthaltende Rahmen als vormontierter Bauteil bei der Endmontage des Waggons an entsprechender Stelle der Innenseite der Aussenwand angebracht, verbunden und abgedichtet werden.

Gemäss einer anderen Ausgestaltung der Erfindung kann vorgesehen sein, dass der hohle Rahmen aus mehreren Teilen besteht, weiche je für sich einen separaten, zu einer Ausströmöffnung bzw. einer Gruppe von Ausströmöffnungen führenden Zuleitungskanal bilden. Auf diese Weise können beispielsweise für jede der vorgesehenen Ausströmöffnungen eigene jeweils aneinander anschliessende Rahmenteile vorgesehen sein, deren Herstellung gegenüber einem einzigen, die ganze Abteilwand bedeckenden Bauteil vereinfacht ist und die trotzdem vom Abteil aus gesehen eine einzige, praktisch durchgehende Zwischenwand zur Abteilinnenseite hin bilden.

Eine weitere Ausgestaltung der Erfindung sieht vor, dass der hohle Rahmen zusammen mit zumindest einem Teil des im Abteil verlaufenden Luftführungskanals eine vormontierbare Baueinheit bildet. Damit ist auf sehr einfache Weise die Montage der in jedem Abteil vorhandenen Teile der Luftführung erleichtert, da der eigentliche Luftführungskanal mit dem die Zuleitungskanäle enthaltenden hohlen Rahmen vormontierbar ist und somit bei der eigentlichen Montage im Abteil nur noch die Anschlüsse zu den sonstigen Teilen der Luftführung der Heiz- bzw. Klimaanlage hergestellt werden müssen.

In einer vorteilhaften Ausgestaltung der Erfindung ist vorgesehen, dass die Baueinheit im Bereich des Luftführungskanals an beiden Seiten Anschlussteile aufweist, die im eingebauten Zustand im Abteil gegen dort vorgesehene Anschlussöffnungen abdichten. Im Bereich der zusammenwirkenden Anschlussöffnungen bzw. -teile können bedarfsweise Dichtungen, Befestigungseinrichtungen (wie Schrauben, Befestigungswinkel od. dgl.) oder sonstige die Montage ermöglichende und eine sichere Abdichtung bewirkende Zusatzteile angebracht werden. Schliesslich ist gemäss einer besonders vorteilhaften Ausgestaltung der Erfindung vorgesehen, dass die Baueinheit als einstückiger Kunststoffspritzteil ausgebildet ist. Dadurch ist die Vormontage überflüssig und infolge der Leichtheit, sowie auch der wärmeisolierenden Eigenschaften von Kunststoff sind weitere Vorteile gegeben.

Die Erfindung wird im folgenden anhand der in der Zeichnung dargestellten Ausführungsbeispiele näher erläutert.
Figur 1 zeigt ein Abteil eines erfindungsgemässen Eisenbahnwaggons in einer Ansicht in Richtung zum Fenster,
Figur 1 eine Variante der in Fig. 1 dargestellten Ausführung,
Figur 2 einen teilweise schematischen Schnitt entlang der Linie 11-11 in Fig. 1 in grösserem Massstab,
Figur 3 einen teilweisen Schnitt entlang der Linie 111-111 in Fig.1 in der Fig. entsprechendem Massstab,
Figur 4 einen teilweisen Schnitt entlang der Linie IV-IV in Fig. 1 in anderem Massstab und
Figur 5 ein vergrössertes Detail aus einem anderen Ausführungsbeispiel.

Das in Fig. ersichtliche Abteil 1 eines nicht weiter dargestellten Eisenbahnwaggons ist über einen Luftführungskanal 2 mit einer ebenfalls nicht weiter dargestellten Heiz- bzw. Klimaanlage verbunden, welche üblicherweise beispielsweise unterhalb des Waggonbodens angeordnet ist und erwärmte bzw. klimatisierte Luft dem Abteil 1 zuführt.

Der Luftführungskanal 2 ist dabei unterhalb des unteren Randes 3 eines in der Waggonaussenwand 4 eingelassenen Fenster 5 entlang der fensterseitigen Abteilwand durchgehend angeordnet, und ist überZuleitungskanäle 6, 7, 8 mit Ausströmöffnungen 9, 10 in der Höhe des unteren Fensterrandes 3 einerseits und oberhalb des oberen Fensterrandes 11 andererseits verbunden.

Die Zuleitungskanäle 6, 7, 8 sind zur Waggoninnenseite hin von einer auch zur Abdeckung der Fensterränder 3, 11, 12, 13 dienenden, zumindest einen Teil des senkrechten Bereiches der Innenseite der Waggonaussenwand 4 oberhalb des Luftführungskanals 2 überdeckenden Zwischenwand 14 begrenzt, welche als abteilseitige Begrenzung eines hohlen Rahmens 15 ausgebildet ist, der die Zuleitungskanäle 6, 7, 8 aufnimmt und mit Überleitungsöffnungen 16 (Fig.2) des Luftführungskanals 2 in Verbindung steht. Dieser hohle Rahmen weist Luftführungseinrichtungen 17 zur strömungsmässigen Separierung der Zuleitungskanäle 6, 7, 8 auf, wobei über verstellbare Klappen 18 oder ähnliche Steuereinrichtungen die freien Durchströmquerschnitte kontrolliert und beispielsweise in Abhängigkeit von der Regelung der Heiz- bzw. Klimaanlage verstellt werden können.

Bei einer anderen Ausführungsform, dargestellt in Fig. 1a, bei der für gleiche Teile gleiche Bezugszeichen Verwendung finden, sind die Zuleitungskanäle 6', 7', 8' ebenfalls zur Waggoninnenseite hin von einer auch zur Abdeckung der Fensterränder dienenden, zumindest einen Teil des senkrechten Bereiches der Innenseite der Waggonaussenwand 4 oberhalb des Luftführungskanals 2 überdeckenden Zwischenwand 14 begrenzt, welche als abteilseitige Begrenzung eines hohlen Rahmens 15 ausgebildet ist, der mit dem Luftführungskanal eine vormontierbare Baueinheit 32 bildet. Der hohle Rahmen 15 kann auch Luftführungseinrichtungen 17' zur strömungsmässigen Separierung der Zuleitungskanäle 6_{'}, 7', 8_{'} aufweisen, wobei auch verstellbare Klappen 18' oder ähnliche Steuereinrichtungen vorgesehen sind. Gemäss der in Fig. la dargestellten Ausführungsform ist die Baueinheit 32 einstückig, beispielsweise als Kunststoffspritzteil ausgeführt und weist auch unmittelbar die Ausströmöffnungen 9 an der Fensterunterkante und hier nicht dargestellt, jene an der Fensteroberkante und den seitlichen Fensterrändern auf.

Bei einer Teilung der Baueinheit 32 in hohlen Rahmen 15 und Luftführungskanal 2, ist es auch möglich, die einzelnen Bestandteile aus jeweils geeigneten Materialien anzufertigen, beispielsweise Blech einerseits und Kunststoff andererseits.

In der Darstellung nach Fig. 1a ist auch zu erkennen, dass die Baueinheit 32 im Bereich des Luftführungskanals 2 an beiden Seiten Anschlussteile 33 aufweist, die in eingebautem Zustand der Baueinheit im Abteil 1 gegen dort - beispielsweise in Form von Stutzen od. dgl. - vorgesehene Anschlussöffnungen 34 abdichten. Bei der Montage allenfalls vorzusehende Dichtungen, Befestigungsteile, usw. sind nicht dargestellt.

Der hohle Rahmen 15 bzw. die Baueinheit 32 sind einstückig, beispielsweise als Kunststoffspritzteile ausgeführt, und weisen auch unmittelbar die Ausströmöffnungen 9 (Fensterunterkante) und 10 (Fensteroberkante) auf. Es ist auch möglich, den Rahmen als Blechpressteil auszubilden und zumindest an der Abteilinnenseite mit einer vorzugsweise geräusch- bzw. wärmedämmenden Beschichtung zu versehen. Zusätzlich dazu könnten in beiden Fällen auch im Bereich der seitlichen Fensterränder 12, 13 Ausströmöffnungen vorgesehen sein, die jeweils zum gegenüberliegenden Fensterrand ausgerichtet wären, da infolge des zur Verfügung stehenden relativ grossen Querschnittes der Zuleitungskanäle nur geringe Strömungsgeschwindigkeiten vorgesehen werden müssen und somit keine Belästigung der jeweils am Fensterplatz gegenüber sitzenden Reisenden zu befürchten ist. Für diese Ausströmöffnungen könnten auch gegebenenfalls zusätzliche Luftführungseinrichtungen bzw. Steuereinrichtungen vorgesehen sein.

Wie insbesonders aus Fig.2 ersichtlich ist, kann der hohle Rahmen 15 im Bereich des Zuleitungskanals 7 zur Ausströmöffnung 9 an der Fensterunterkante 3 eine Einlassöffnung 19 zur Zufuhr von Abteilumluft aufweisen. Durch die Anordnung dieser Einlassöffnungen 19 wird die Ausbildung des hohlen Rahmens 15 nicht wesentlich komplizierter und kann auch die im Abteil vorhandene Warmluft zur Beschlagfreihaltung des Fensters 5 herangezogen werden. Dabei kann es von Vorteil sein, wenn im Bereich der Einlassöffnung 19 ein zusätzlicher Heizkörper im Rahmen angeordnet ist, der zur Aufwärmung der dem Fenster 5 zuzuführenden Mischluft dient.

Durch diese Ausbildung der Zuleitungskanäle zu den Ausströmöffnungen der Heiz- bzw. Klimaanlage in dem gleichzeitig grosse Teile der Innenseite der Waggonaussenwand bedeckenden hohlen Rahmen bzw. der Baueinheit 32, ist insbesonders eine grosse Erleichterung der Montage gegeben, da einerseits die aufwendige Abdichtung der Zuleitungskanäle und andererseits die Justierung eines definierten Abstandes der Zwischenwand 14 zur Innenseite der Waggonaussenwand wegfällt und nur noch ein kompletter Teil an der Innenseite der Fensterwand montiert zu werden braucht. In diesem Zusammenhang wäre es zur Erleichterung der Herstellung bzw. Montage aber auch möglich, den hohlen Rahmen beispielsweise entlang der Luftführungseinrichtungen 17_{'} und des dann bis zu den oberen Ausströmöffnungen anschliessenden Fensterrandes zu teilen, wobei nach der Montage aber nach wie vor eine zumindest weitgehend geschlossene einheitliche Abteilinnenwand gegeben wäre.

Der Vollständigkeit halber ist noch darauf hinzuweisen, dass in Fig.1 bzw. Fig. 1a mit 20 eine Deckenleuchte, mit 21 die Gepäckträger, mit 22 die Sitze, mit 23 die Abstelltischchen, mit 24 ein Abfallbehälter und mit 25 und 26 die Abteilseitenwände bezeichnet sind.

In der Schnittdarstellung der Fig. 4 ist ersichtlich, dass der Querschnitt des hohlen Rahmens und damit des Zuleitungskanals 6 relativ gross gewählt werden kann, so dass sich niedere Durchströmgeschwindigkeiten ergeben, was sich insbesonders auch in einer sehr niederen Geräuschentwicklung bemerkbar macht. Soferne in diesem Bereich - wie erwähnt - seitliche Ausströmöffnungen vorgesehen werden, ist eine Belästigung von am Fensterplatz gegenübersitzenden Reisenden durch direkte Zugwirkung ausgeschlossen.

Im Detail der Fig.5 ist schliesslich noch eine Möglichkeit dargestellt, die Zuleitungskanäle 6 bzw. 8 im Bereich der Oberkante 27 des hohlen Rahmens 15 in eine Überströmöffnung 28 münden zu lassen, welche die zugeführte Luft hinter die Innenhaut 29 des gewölbten Waggondaches 30 führt, von wo sie über Ausströmöffnungen 31 austreten kann. Auf diese Weise kann unter Umständen eine weitere Verbesserung der Verteilung der geheizten bzw. klimatisierten Luft im Abteil erreicht werden.

## Patentansprüche

1. Eisenbahnwaggon mit Heiz - bzw. Klimaanlage, wobei unterhalb des unteren Randes (3) der in der Waggonaussenwand (4) angeordneten Fenster (5) der Abteile (1) ein Luftführungskanal (2) verläuft, von dem ausgehend Zuleitungskanäle (6, 7, 8; 6', 7', 8') bis zu Ausströmöffnungen (9 bzw. 10) in der Höhe der unteren Fensterränder einerseits und oberhalb der oberen Fensterränder andererseits verlaufen, welche Zuleitungskanäle zur Waggoninnenseite hin von einer auch zur Abdeckung von Fensterrändern dienenden zumindest einen Teil des senkrechten Bereichs der Innenseite der Waggonaussenwand (4) oberhalb des Luftführungskanals überdeckenden Zwischenwand (14) begrenzt sind, dadurch gekennzeichnet, dass die Zwischenwand (14) als abteilseitige Begrenzung eines hohlen Rahmens (15) ausgebildet ist, der die Zuleitungskanäle (6, 7, 8; 6', 7', 8') enthält und mit Überleitungsöffnungen (16) des Luftführungskanals (2) in Verbindung steht.

2. Eisenbahnwaggon nach Anspruch 1, dadurch gekennzeichnet, dass im Inneren des hohlen Rahmens (15) Luftführungseinrichtungen (17; 17') zurströmungsmässigen Separierung derZuleitungskanäle (6, 7, 8; 6_{'}, 7_{'}, 8') angeordnet sind.

3. Eisenbahnwaggon nach Anspruch 2, dadurch gekennzeichnet, dass die Luftführungseinrichtungen (17; 17') verstellbare, z.B. von der Regelung der Heiz- bzw. Klimaanlage beeinflussbare, Steuereinrichtungen, insbesondere Klappen (18; 18') aufweisen, die die freien Durchströmquerschnitte der Zuleitungskanäle (6, 7, 8; 6', 7', 8') im hohlen Rahmen (15) kontrollieren.

4. Eisenbahnwaggon nach einem der Ansprüche 1 bis 3, dadurch gekennzeichnet, dass der hohle Rahmen (15) einteilig ausgeführt und an der Innenseite der Waggonaussenwand (4) anbringbar ist.

5. Eisenbahnwaggon nach Anspruch 4, dadurch gekennzeichnet, dass der hohle Rahmen (15) als Kunststoffspritzteil ausgeführt ist.

6. Eisenbahnwaggon nach einem der Ansprüche 1 bis 5, dadurch gekennzeichnet, dass der hohle Rahmen (15) mittels einer Dichtung (5') gegenüber der Waggonaussenwand (4) abgedichtet ist, die auch zur Halterung und Abdichtung des Fensters (5) dient.

7. Eisenbahnwaggon nach einem der Ansprüche 1 bis 3 und 6, dadurch gekennzeichnet, dass der hohle Rahmen (15) aus mehreren Teilen besteht, welche je für sich einen separaten, zu einer Ausströmöffnung bzw. einer Gruppe von Ausströmöffnungen führenden Zuleitungskanal bilden.

8. Eisenbahnwaggon nach Anspruch 1, dadurch gekennzeichnet, dass der hohle Rahmen (15) zusammen mit zumindest einem Teil des im Abteil (1) verlaufenden Luftführungskanals (2) eine vormontierbare Baueinheit (32) bildet.

9. Eisenbahnwaggon nach Anspruch 1 und 8, dadurch gekennzeichnet, dass die Baueinheit (32) im Bereich des Luftführungskanals (2) an beiden Seiten Anschlussteile (33) aufweist, die im eingebauten Zustand im Abteil (1) gegen dort vorgesehene Anschlussöffnungen (34) abdichten.

10. Eisenbahnwaggon nach Anspruch 1, 8 und 9, dadurch gekennzeichnet, dass die Baueinheit (32) als einstückiger Kunststoffspritzteil ausgebildet ist.

## Claims

1. A railway coach with a heating and/or air conditioning system, an air duct running below the bottom edges of the compartment windows located in the outer wall of the coach, from which air duct feed ducts lead to outlet openings at the level of the bottom edges of the windows on the one hand and above the top edges of the windows on the other hand, which feed ducts are bounded against the interior of the coach by an internal wall, which also serves as a cover for the window edges and covers at least part of the vertical area on the inside of the outer wall of the coach above the air duct, wherein the internal wall is configured as a wall bounding a hollow frame against the train compartment, which frame contains the feed ducts and is connected with feeder openings of the air duct.

2. A railway coach according to claim 1, wherein air guiding elements for separating the air flows for the feed ducts are located inside the said hollow frame.

3. A railway coach according to claim 2, wherein the air guiding elements are provided with adjustable control devices influenced by the control of the heating and/or air conditioning system, in particular flaps, which control the free flow cross-sections of the feed ducts in the hollow frame.

4. A railway coach according to any of claims 1 to 3, wherein the hollow frame is made in one piece and can be mounted on the inside of the outer wall of the coach.

5. A railway coach according to claim 4, wherein the hollow frame is an injection-moulded plastics part.

6. A railway coach according to any of claims 1 to 5, wherein the hollow frame is sealed against the outer wall of the coach by means of a gasket which is also used for supporting and sealing the window.

7. A railway coach according to any of claims 1 to 3 and 6, wherein the hollow frame comprises several parts, each forming a separate feed duct leading to an outlet opening, or rather, a group of outlet openings.

8. A railway coach according to claim 1, wherein the hollow frame, together with at least part of the air duct in the compartment, forms a pre-assembled unit.

9. A railway coach according to claims 1 and 8, wherein the said unit is provided with connecting pieces on each side, in the area of the air duct, which pieces, when mounted, will seal against feed openings provided in the compartment.

10. A railway coach according to claims 1, 8 and 9, wherein the said unit is configured as a one-piece injection-moulded part.

## Revendications

1. Wagon de chemin de fer comportant une installation de chauffage ou de climatisation, et dans laquelle en-dessous du bord inférieur (3) des fenêtres (5) des compartiments (1), prévues dans la paroi extérieur du wagon (4), il y a un canal de guidage d'air (2), duquel partent des canaux d'alimentation (6, 7, 8; 6', 7', 8') allant à des orifices de sortie (9 resp. 10) d'une part à la hauteur des bords inférieurs des fenêtres et d'autre part des bords supérieurs des fenêtres, canaux d'alimentation qui sont délimités par une cloison intermédiaire qui sert également à recouvrir les bords des fenêtres et recouvrant au moins une partie de la zone verticale du côté intérieur de la paroi extérieure du wagon (4) au-dessus du canal de guidage d'air, caractérisée en ce que la cloison intermédiaire (14) est réalisée du côté du compartiment comme moyen limitant un châssis creux (15) qui comporte des canaux d'alimentation (6, 7, 8; 6', 7', 8') et communique avec le canal de guidage d'air (2) par des orifices de déviation (16).

2. Wagon de chemin de fer selon la revendication 1, caractérisé en ce qu'à l'intérieur du chas- sis creux (15), il y a des installations de guidage d'air (17,17') pour séparer sur le plan de l'écoulement, les canaux d'alimentation (6,7,8; 6' , 7' , 8' ).

3. Wagon de chemin de fer selon la revendication 2, caractérisé en ce que les installations de guidage d'air (17, 17') comportent des installations de commande réglables notamment des volets (18, 18¹) pour régler l'installation de chauffage ou de climatisation, et qui contrôlent la section de passage libre des canaux d'alimentation (6, 7, 8; 6', 7', 8') dans le châssis creux (15).

4. Wagon de chemin de fer selon l'une des revendications 1 à 3, caractérisé en ce que le châssis creux (15) est réalisé en une seule pièce et peut être fixé sur le côté intérieur de la paroi extérieure (4) du wagon.

5. Wagon de chemin de fer selon la revendication 4, caractérisé en ce que le châssis creux (15) est réalisé sous la forme d'une pièce en matière synthétique injectée.

6. Wagon de chemin de fer selon l'une des revendications 1 à 5, caractérisé en ce que le cadre creux (15) est rendu étanche par rapport à la paroi extérieure (4) du wagon par l'intermédiaire d'un joint (5') qui assure également la fixation et l'étanchéité de la fenêtre (5).

7. Wagon de chemin de fer selon l'une des revendications 1 à 3 et 6, caractérisé en ce que le cadre creux (15) se compose de plusieurs parties qui forment chacune un canal d'alimentation séparé, allant à un orifice de sortie d'écoulement ou à un groupe d'orifices de sortie d'écoulement.

8. Wagon de chemin de fer selon la revendication 1, caractérisé en ce que le cadre creux (15) forme une unité constructive (32) avec au moins une partie du canal de guidage d'air (2) qui passe dans le comportiment (1), qui peut être préfabriquée.

9. Wagon de chemin der fer selon les revendications 1 et 8, caracterisé en ce que l'unité constructive (32) comporte des pièces de raccordement (33), sur ses deux côtés au niveau du canal de guidage d'air (2), pièces, qui à l'état monté dans lé compartiment (1), assurent l'étanchéité pour des orifices de raccordement (34) qui y sont prévus.

10. Wagon de chemin de fer selon les revendications 1, 8 et 9, caracterisé en ce que l'unité constructive (32) est réalisée sous la forme d'une pièce unique en matière synthétique injectée.
